# FASCICULE DE BREVET EUROPEEN

(11) **EP 1 478 810 B1**
(45) Date de publication et mention de la délivrance du brevet: **25.07.2007**
(21) Numéro de dépôt: 03701370.3
(22) Date de dépôt: 30.01.2003
(51) Int. Cl.: E03D 9/052

(54) **DISPOSITIF D'EVACUATION D'AIR VICIE POUR APPAREIL SANITAIRE**
VORRICHTUNG ZUR ABLUFTENTFERNUNG FÜR SANITÄRGERÄT
FOUL AIR EVACUATING DEVICE FOR SANITARY APPLIANCE

(30) Priorité: 01.02.2002 BE 200200057; 09.09.2002 BE 200200527
(43) Date de publication de la demande: 24.11.2004
(73) Titulaire: Michel, Luc, 7911 Frasnes-les-Buissenal (BE)
(72) Inventeur: Michel, Luc, 7911 Frasnes-les-Buissenal (BE)
(74) Mandataire: Powis de Tenbossche, Roland
(86) Numéro de dépôt international: PCT/BE2003/000014
(87) Numéro de publication internationale: WO 2003/064778

(56) Documents cités:
- DE-A- 19 950 467
- GB-A- 2 319 268

## Description

La présente invention a pour objet un dispositif assurant d'une part une extraction d'air d'un local, et d'autre part, une extraction de l'air vicié contenu dans une cuvette d'un appareil sanitaire, en particulier d'une toilette.

Des systèmes d'extraction d'air d'un local sont bien connus. Ces systèmes aspirent une quantité d'air pour le rejeter vers l'extérieur. De tels systèmes assurent ainsi un renouvellement de l'air du local et donc une ventilation de l'air du local.

On connaît également par des dispositifs d'extraction d'air vicié contenu dans une cuvette d'une toilette (water-closet) via le rebord de distribution d'eau dans la cuvette. Ainsi, par exemple, le document US-A 4,933,996 décrit un dispositif d'évacuation d'air vicié d'une cuvette de water-closet, ce dispositif comportant un ventilateur axial situé dans le réservoir d'une chasse d'eau. Un conduit de refoulement amène l'air vicié dans une canalisation d'évacuation, en aval du siphon à eau. Une valve anti-retour est positionnée à la sortie du ventilateur.

Un système qui permet à la fois une extraction de l'air vicié de la cuvette via le rebord de distribution, et une extraction d'air du local en ne passant pas par le rebord de distribution de la cuvette est connu du document DE-A-19950467.

L'invention a donc pour objet un dispositif permettant une extraction efficiente de l'air vicié situé dans la cuvette par le rebord ou canal de distribution d'eau dans la cuvette, et en même temps une extraction efficiente d'air du local dans lequel se trouve l'appareil sanitaire, cet air du local ne passant pas par le rebord ou canal de distribution d'eau de la cuvette.

Un tel dispositif permet ainsi de réduire la nécessité de placer un système de ventilation distinct ou supplémentaire d'un ou de locaux, voire de supprimer la nécessité de placer un système de ventilation distinct ou supplémentaire d'un ou de locaux. Le dispositif suivant l'invention permet ainsi un ou plusieurs avantages choisis parmi : économie d'énergie (un seul moteur pour l'aspiration des odeurs et la ventilation ; aspiration avantageuse d'air du local au niveau de la cuvette, cet air étant moins chaud que l'air adjacent du plafond), assurer une élimination des odeurs à la source (on ne doit plus utiliser des produits désodorisants), une bonne évacuation des odeurs (les odeurs de la cuvette sont mélangées à un volume d'air ne passant pas par le rebord de la cuvette, ceci assurant que les odeurs ne puissent pas rester dans le réservoir et/ou le conduit d'évacuation), assurer un nettoyage de ou des conduites d'évacuation de l'air par l'actionnement de la chasse d'eau (non dépôt de poussières dans cette ou ces conduites, non prolifération d'acariens ou autres parasites dans cette ou ces conduites, d'où réduction de problèmes d'allergies), maintien d'un niveau d'eau suffisant dans le siphon après avoir tiré la chasse en cas de problème d'évacuation (aspiration trop importante due au passage d'eau par le siphon, aspiration due au tirage d'une chasse d'un autre appareil sanitaire, etc.), réduire les problèmes de condensations (les locaux contenant un ou plusieurs appareils sanitaires sont en général plus humides et/ou moins chauffées que des pièces de séjours), éviter que des odeurs ne sortent du local contenant un ou des appareils sanitaires, assurer d'avoir une extraction suffisante pour répondre aux normes européennes de ventilation, non nécessité de devoir ouvrir une fenêtre du local sanitaire (d'où moins de déperditions calorifiques, meilleur confort dans le local sanitaire, moins de sensation de froid, etc.), non nécessité de percer des bouches d'évacuation d'air, de telles bouches constituant une source de déperdition calorifique, moindre problème de fuites d'odeurs dans les canalisations, les odeurs étant chassées vers l'extérieur, etc. '

Un même système permet ainsi une extraction d'un volume d'air suffisant pour assurer un renouvellement suffisant d'air dans le local (ou une ventilation du local) et une extraction efficiente de l'air vicié ou des odeurs contenus dans la cuvette. Ce système est de conception simple et, dans ces meilleures formes de réalisation, ne nécessite pas le percement de trous dans les murs pour le passage de conduit d'évacuation.

L'invention a donc pour objet un dispositif pour l'extraction d'air d'au moins un local et l'évacuation de l'air vicié contenu dans une cuvette tel que défini par la revendication 1 annexée.

Dans ce dispositif, le moyen d'aspiration ou d'extraction est un moyen assurant une aspiration ou extraction minimale moyenne d'au moins 15 m³ d'air par heure, avantageusement d'au moins 20m³ d'air par heure, de préférence d'au moins 25 m³ d'air par heure, en particulier de 25 m³ à 100m³ (par exemple de 30 à 60m³) d'air par heure. Cette aspiration ou extraction peut être continue, semi continue ou intermittente.
Dans le dispositif, le moyen d'aspiration ou d'extraction est associé à un élément permettant l'aspiration ou l'extraction d'air du local dans lequel se trouve la cuvette sans passer par le trop-plein et le canal de distribution, ledit élément étant adapté de manière à ce qu'en l'absence de passage d'eau dans la conduite, le rapport volume d'air aspiré ou extrait par le canal de distribution/volume d'air aspiré ou extrait ne passant pas par le canal de distribution est compris entre 0.1 et 5, de préférence entre 0,2 et 3, de préférence entre 0,5 et 2, par exemple compris entre 0,7 et 1,5, en particulier entre 0,7 et 1. Le rapport sera en particulier choisi pour assurer une bonne extraction de l'air vicié de la cuvette ou des odeurs présentes dans la cuvette, tout en assurant que lors du passage d'eau par le canal de distribution, un plus grand volume d'air puisse être aspiré en ne passant pas par le canal de distribution au moins sensiblement sans création de bruits, sifflements et/ou vibrations.

De façon avantageuse, le conduit de refoulement a une section de passage d'au moins 1cm², avantageusement comprise entre 1,5cm² et 100cm², de préférence entre 3cm² et 60cm² . Cette section de passage sera avantageusement déterminée en fonction du débit d'air pour avoir une vitesse d'air appropriée assurant sensiblement l'absence de bruit.

Le dispositif est en particulier conçu pour un appareil sanitaire comportant un réservoir de chasse d'eau. Le moyen d'aspiration ou d'extraction assure une aspiration minimale d'au moins 15 m³ par heure d'air présent dans le réservoir de chasse d'eau, tandis que le réservoir est associé à un ou plusieurs passages permettant l'admission d'air du local dans le réservoir au-dessus du niveau de trop-plein. Le fait que tout l'air passe par le réservoir permet d'éviter que des odeurs ou des traces d'odeur puissent rester dans le réservoir ou puissent sortir du réservoir vers le local. La dimension du ou des passages sera adaptée en tenant compte des éventuelles ouvertures que présente le réservoir, par exemple au niveau du dispositif de commande de la chasse d'eau. La dimension du ou des passages sera également adaptée en fonction de la puissance du moteur, du volume d'air aspiré par le moyen d'extraction, de la présence de diaphragme de contrôle du débit d'air aspiré ou extrait, etc. La surface totale ouverte du
ou des passages est avantageusement comprise entre 2cm² et 20cm², de préférence entre 3cm² et 10cm².
Le moyen d'aspiration ou d'extraction présente une entrée d'aspiration d'air contenu dans le réservoir située au dessus du niveau du trop-plein, par exemple de 1 à 10 cm au dessus dudit niveau, en particulier de 1 à 5 cm.
Selon une particularité, le moyen d'aspiration ou d'extraction ou, à tout le moins, le moteur électrique entraînant le moyen d'extraction ou d'aspiration est situé au dessus du niveau de trop-plein et présente un passage d'aspiration ou d'extraction d'air contenu dans le réservoir situé au dessus du niveau de trop-plein.
De préférence, le moyen d'aspiration ou d'extraction est situé dans le réservoir à un niveau situé au-dessus du trop-plein ou/et est associé à un passage pour l'aspiration d'air du réservoir, ledit passage étant situé dans le réservoir à un niveau situé au-dessus du niveau de trop-plein (par exemple au moins 1 cm au-dessus du niveau du trop-plein, par exemple de 2 à 5 cm au dessus du trop-plein).
Selon une caractéristique, la valve anti-retour non actionnée électriquement est interposée sur le parcours du conduit de refoulement entre d'une part la sortie de refoulement et d'autre part la canalisation d'évacuation ou sur un boîtier enveloppant le moyen d'aspiration ou d'extraction, en particulier un ventilateur, en amont du moyen d'aspiration ou d'extraction. La ou les valves peuvent donc être montées soit en aval, soit en amont par rapport au moyen d'extraction. Eventuellement, une ou des valves sont montées en aval, tandis qu'une ou des autres valves sont montées en amont.
Selon une autre particularité d'une forme de réalisation, le moyen d'aspiration ou d'extraction est disposé à l'extérieur du réservoir, au moins une entrée (de préférence l'entrée unique) d'aspiration ou d'extraction du moyen d'aspiration ou d'extraction étant en communication directe avec la chambre intérieure du réservoir par l'intermédiaire d'un trou ou passage pratiqué dans la paroi du réservoir, ledit trou ou passage étant situé à un niveau au-dessus du niveau de trop-plein du réservoir (par exemple au moins 1 cm au-dessus du niveau du trop-plein, par exemple de 2 à 5 cm au dessus du trop-plein).

Selon toujours une autre particularité, le moyen d'aspiration ou d'extraction, qui est disposé partiellement à l'extérieur du réservoir, est encastré dans un évidemment pratiqué dans sa paroi, l'entrée d'aspiration étant localisée à l'intérieur du réservoir, à un niveau au dessus du niveau de trop-plein (par exemple au moins 1 cm au-dessus du niveau du trop-plein, par exemple de 2 à 5 cm au dessus du trop-plein).

Selon un détail d'une forme de réalisation, le moyen d'aspiration ou d'extraction comprend un ventilateur électrique, monté dans un boîtier pourvu d'un premier orifice formant l'entrée d'aspiration ou d'extraction et d'un second orifice formant la sortie de refoulement.
De préférence, le ventilateur électrique aspirant est de type centrifuge et dont la puissance moteur est adaptée au type de WC afin d'assurer une aspiration minimale de 15m³ d'air par heure. Le moteur peut être du type à vitesse sensiblement constante, voire du type à vitesse variable.
Par exemple, le boîtier renfermant le ventilateur électrique comprend un ou des moyens atténuant partiellement le bruit occasionné par le ventilateur, lesdits moyens étant avantageusement adaptés pour assurer une nuisance sonore de moins de 50dB, avantageusement de moins de 45dB, de préférence de moins de 40dB, en particulier de moins de 35dB, telle que 30dB, voire moins. De tels moyens sont par exemple, l'utilisation d'un boîtier isolant ou absorbant le bruit dans lequel se trouve le ventilateur, le placement dudit boîtier dans le réservoir au moins partiellement sous le niveau de trop-plein, l'utilisation de couches isolantes, etc.
Selon un détail, la valve anti-retour située en amont du moyen d'aspiration ou d'extraction est située dans le boîtier renfermant le ventilateur.
Par exemple, le boîtier comprend un ou plusieurs orifices, par exemple circulaires, carrés, etc., accueillant ou associés à au moins une membrane, avantageusement circulaire, carrée, etc., souple mobile par rapport à un support fixe, par exemple placé en une médiane verticale, l'orifice(s) (qui lorsqu'il est circulaire, présente un diamètre légèrement inférieur à celui de la membrane) étant légèrement incliné(s) afin de ramener au moins par l'effet de la pesanteur la ou les membranes à leur position initiale, c'est-à-dire en contact avec les parois du boîtier. La membrane est avantageusement en matière suffisamment souple pour se déformer sous l'effet d'un flux d'air. La membrane est avantageusement associée à un système de rigidification pour empêcher que la membrane puisse passer partiellement ou totalement à travers l'orifice. Selon une autre possibilité, l'orifice comporte un treillis ou des tiges ou un élément filtrant s'étendant dans l'orifice.
Selon une autre caractéristique, la valve anti-retour située en aval du moyen d'aspiration ou d'extraction et se trouvant sur le parcours du conduit de refoulement est légèrement inclinée afin de reprendre sa position initiale sous l'effet de la pesanteur, cette valve comprenant avantageusement une membrane en matière suffisamment souple pour se déformer sous l'effet d'un flux d'air.

Selon une caractéristique d'une forme de réalisation possible, le dispositif comprend des moyens de mise en marche et d'arrêt du moyen d'aspiration ou d'extraction en relation directe avec l'appareil sanitaire et reliés d'une part à une source de courant électrique et d'autre part à la source d'aspiration. Les moyens de mise en marche peuvent être commandés à distance, par exemple par une ou des ondes électromagnétiques, en particulier une ou des fréquences radio, etc.
En particulier, les moyens de mise en marche et d'arrêt du moyen d'aspiration ou d'extraction comprennent :
- un moyen assurant une fonction continue ou sensiblement continue du moyen d'aspiration ou d'extraction, et/ou
- un capteur de proximité et/ou
- un moyen assurant une temporisation ou un fonctionnement intermittent et/ou
- Un interrupteur électrique du circuit d'éclairage du local et/ou
- Une sécurité en cas de perte de tension ou de surchauffe et/ou
- Un différentiel et/ou
- Un détecteur de fumée (par exemple placé à l'intérieur du réservoir).
Selon encore une autre particularité d'un dispositif suivant l'invention, le conduit de refoulement est relié à la conduite des eaux usées , ou à une cheminée munie d'un système d'extraction ou relié à une évacuation extérieure ou encore à un filtre de charbon actif situé derrière la cuvette.

L'invention a également pour objet un dispositif testeur servant à visualiser, ainsi qu'un procédé pour visualiser les déperditions de mauvaises odeurs par l'injection de fumée dans la cuvette ou le réservoir d'un appareil sanitaire muni d'un dispositif suivant l'invention ou dans un local contenant un tel appareil sanitaire.
L'invention a encore pour objet une installation sanitaire munie d'un dispositif suivant l'invention, l'installation sanitaire pouvant comprendre plusieurs cuvettes distinctes.

Toujours un autre objet selon l'invention est un procédé pour l'extraction d'air dans un local comprenant au moins un appareil sanitaire tel que défini par la revendication 19 annexée.

Dans ce procédé, le moyen d'aspiration ou d'extraction assure de manière continue ou intermittente un débit d'aspiration ou d'extraction moyen d'au moins 15 m³ d'air par heure, avantageusement d'au moins 20m³ d'air par heure, de préférence d'au moins 25 m³ d'air par heure, en particulier de 25 m³ à 100m³ (par exemple de 30 à 60m³) d'air par heure. Cette aspiration ou extraction peut être continue, semi continue ou intermittente.

Des particularités et détails de l'invention ressortiront de la description suivante dans laquelle il est fait référence aux dessins ci-annexés. Dans ces dessins,
- la figure 1 est une vue schématique (avec arrachement) d'un water-closet muni d'un dispositif suivant l'invention ;
- la figure 2 est une vue arrière avec arrachement du water-closet de la figure 1 ;
- la figure 3 est une vue en coupe d'un réservoir d'une autre forme de réalisation d'un water-closet muni d'un dispositif suivant l'invention ;
- la figure 4 est une vue en coupe d'un urinoir muni d'un dispositif d'évacuation selon un mode de réalisation non couvert par les revendications ;
- les figures 5 et 6 montrent en coupe un boîtier comprenant un ventilateur, ledit boîtier présentant des ouvertures obturables par des membranes souples ; et
- la figure 7 est une vue schématique montrant un local comprenant plusieurs installations sanitaires reliées à un même moyen d'extraction.

Tel que représenté aux figures 1 et 2, l'appareil sanitaire (SA) selon l'invention comprend une cuvette (1) qui présente à sa partie inférieure un rétrécissement (ibis) relié à une canalisation d'évacuation (8) via un siphon (8bis) et au voisinage de son bord supérieur un rebord interne (2). Le dispositif comprend aussi un conduit (3) reliant un canal de distribution (2 bis) situé dans le rebord (2) à une source d'eau, en particulier un réservoir (9) de chasse d'eau pourvu d'un tuyau fixe ou amovible ou mobile (4) formant trop-plein positionné dans le prolongement du conduit (3), ledit conduit (3) permettant le passage d'eau du réservoir (4) vers la cuvette (1) via le canal de distribution (2bis).
La figure 1 montre également que le dispositif comprend un moyen d'aspiration ou d'extraction (13) présentant une ou plusieurs entrées ou bouches d'aspiration ou d'extraction (5) (située au dessus du niveau de trop-plein X) adaptée pour aspirer ou extraire de l'air de la cuvette (1) via le conduit (3) et de l'air situé dans le réservoir (9), et une sortie de refoulement (10) reliée à un conduit de refoulement (7) communiquant avec la canalisation d'évacuation (8) ou la partie du siphon (8bis) tournée vers la canalisation (8), ledit moyen d'aspiration ou d'extraction aspirant de l'air vicié par le canal de distribution (2bis) via le conduit (3) et le tuyau de trop-plein (4) du réservoir (9). Une valve anti-retour (6) est montée sur le conduit de refoulement (7) pour empêcher toute remontée d'odeurs de la canalisation d'évacuation (8) vers le réservoir (9), ladite valve étant avantageusement du type non actionnée électriquement, par exemple du type mécanique.
Dans la forme représentée de la figure 1, le réservoir (9) présente un orifice (11) sur une de ces parois latérales (par exemple la paroi arrière, l'orifice aurait également pu se trouver sur la paroi supérieure), l'orifice (11) étant situé à un niveau au dessus du trop-plein X.
Le dispositif de l'invention permet ainsi une extraction de l'air vicié (A + O: air + odeur) situé dans la cuvette (1) par le rebord ou canal de distribution (2bis) d'eau dans la cuvette, et en même temps une extraction d'air (A : Air) du local dans lequel se trouve l'appareil sanitaire via le réservoir (9) et l'orifice (11), cet air du local ne passant pas par le rebord ou canal de distribution (2bis) d'eau de la cuvette. L'orifice (11) est adapté de manière à ce qu'en l'absence de passage d'eau dans la conduite, le rapport volume d'air aspiré ou extrait par le canal de distribution/volume d'air aspiré ou extrait ne passant pas par le canal de distribution (2bis) est adapté pour assurer une bonne extraction de l'air vicié de la cuvette ou des odeurs présentes dans la cuvette, tout en assurant une bonne extraction d'air du local (de manière à assurer un renouvellement d'air du local ou une ventilation du local, de l'air frais entrant par le dessous de la porte, une fenêtre ou une bouche d'aération).
La section de l'orifice (11) dépendra directement des déperditions d'air autour du système d'actionnement de la chasse (12). Une grille de filtration (11bis) peut être placée devant l'orifice 11. Le moyen d'extraction 13 est dans le cas présent un ventilateur placé dans un double boîtier (97), aspirant l'air du réservoir (9) pour le souffler dans la conduite (8) via la conduite (7) et la valve anti-retour (6). Le débit d'air aspiré et soufflé dans la conduite (8) est par exemple de 25 à 40 m³/heure. L'orifice (11) a une dimension choisie pour que le rapport en volume air aspiré de la cuvette via le canal de distribution/air aspiré du local ne passant pas par le canal de distribution (2bis) est compris entre 0,7 et 1.

La conduite (7) a une section de passage transversale de l'ordre de 3 à 30cm². Cette conduite (7) est lisse à l'intérieur et peut être munie d'une couche d'isolation contre le bruit. Le niveau de bruit mesuré pour le dispositif représenté au figures 1 et 2 était inférieur à 40 dB (de 30 à 35dB). L'amenée de courant au moteur entraînant le ventilateur est par exemple réalisée au moyen d'un câble électrique (CA) protégé passant par l'orifice (11) pour être relié à une source de courant ou une prise électrique.

Le dispositif montré aux figures 1 et 2 est ainsi un système apte à extraire un volume d'air important d'un local sans bruit, tout en assurant une bonne extraction des odeurs, un tel dispositif assurant ainsi un renouvellement important d'air du local. Le dispositif ne nécessite pas le placement de canalisation d'évacuation d'air, ni le percement de trou dans le mur.

La figure 3 montre une autre forme de réalisation du moyen d'aspiration ou d'extraction. Le moyen d'aspiration ou d'extraction comprend le ventilateur électrique (20) dans son boîtier (21) qui est fixé à l'extérieur du réservoir (22) par encastrement dans un évidemment pratiqué dans celle-ci, tandis que l'entrée d'aspiration ou d'extraction (23) est située à l'intérieur du réservoir (22), ledit trou ou passage (23) étant situé à un niveau au-dessus du niveau de trop-plein (X) du réservoir (par exemple au moins 1 cm au-dessus du niveau du trop-plein, par exemple de 2 à 5 cm au dessus du trop-plein). La figure 3 montre également que le conduit de refoulement (24) relié d'une part au boîtier (21) par sa sortie de refoulement (25) et d'autre part à la canalisation d'évacuation (26) par l'intermédiaire d'un téton (26') est munie d'une valve anti-retour (27) interposée sur son parcours.
Le réservoir (22) présente un orifice (11) dans sa paroi latérale, cet orifice (11) étant placé de manière à assurer une bonne ventilation de l'air contenu dans le réservoir et pour éviter que des odeurs ne puissent rester dans le réservoir.

La figure 4 représente un urinoir comprenant un dispositif d'évacuation d'air vicié. L'urinoir comprend une cuvette (44) présentant à sa partie supérieure un bord muni d'un rebord (45). L'urinoir présente un embout (55) destiné à être relié à une amenée d'eau (non représentée) munie d'un dispositif de commande manuel et/ou automatique. L'eau arrivant par l'embout (55) passe dans le conduit (56) avant d'être distribuée dans la cuvette (44) par une gouttière intérieure adjacente d'au moins la partie supérieure du rebord (45). L'eau est ainsi distribuée le long du rebord (45). La cuvette (44) est en communication avec une chambre creuse (46) située derrière et sous la cuvette (44) par l'intermédiaire d'orifices (47) et (11). L'orifice (47) est situé au niveau du conduit (56) amenant l'eau vers le rebord de distribution (45). L'orifice 11 est prévu à la partie supérieure de l'urinoir (à un niveau supérieur au niveau de débordement). A sa partie inférieure, la cuvette (44) se rétrécit en une canalisation d'évacuation (48) avec siphon reliée à une fosse de décharge non représentée. Le dispositif comprend un ventilateur électrique aspirant (49) de type centrifuge monté dans un boîtier (50) tel que décrit à la figure 1, l'ensemble étant logé complètement à l'intérieur du réservoir creux (46) au-dessus du niveau de trop plein X-X'. Par ailleurs, une valve anti-retour non actionnée électriquement, schématisée en (51), est connectée d'une part à l'orifice de refoulement (52) du boîtier (50) et d'autre part au conduit de refoulement (53). Un orifice peut avantageusement être prévu à la partie inférieure de l'urinoir de manière à former un passage direct entre le local et la chambre (46) et pour éviter que la chambre ne puisse se remplir d'eau.
Le ventilateur assure ainsi l'aspiration d'odeurs O et d'air A de la cuvette (44) par les ouvertures (47 et 47'), ainsi qu'une aspiration d'air du local ne passant pas par la cuvette (44).

Les figures 5 et 6 représentent un boîtier (97) dans lequel est placé un ventilateur (13) de type centrifuge destiné pour aspirer de l'air par des orifices (96) de la paroi latérale (95) et pour refouler cet air dans la conduite de refoulement (94). Des membranes souples (98) sont associées aux dits orifices (96). Ces membranes souples (98) sont montées pivotantes ou mobiles par rapport au boîtier (97) entre une position pour laquelle les membranes obturent les orifices (96) (les membranes servant alors de système anti-retour pour empêcher la remontée d'odeur de la canalisation (48) via les ouvertures (47 et 47')), et une position pour laquelle les membranes souples (98) n'obturent pas les ouvertures (96) (position montrée à la figure 6). Le déplacement des membranes se fait avantageusement à l'encontre de l'action d'un moyen de rappel (par exemple la gravité et/ou un moyen élastique, tel qu'une lame ressort) grâce à l'appel d'air créé par le ventilateur ou par la dépression créée par le ventilateur dans le boîtier (97).
Chaque membrane (98) a une surface légèrement supérieure à celle de l'orifice qui doit être obturable par la membrane considérée. Pour éviter que la membrane puisse passer de l'intérieur du boîtier vers l'extérieur du boîtier, la membrane (98) est associée à un renfort (par exemple circulaire, etc.) ou l'orifice (96) est associé à un grillage.
Tous types de valves, en particulier de valves connues, peuvent être utilisées.
Dans la forme représentée, les membranes sont légèrement inclinées en position obturée, l'inclinaison étant choisie ou adaptée pour que la gravité ou pesanteur pousse les membranes vers leur position fermée. L'extrémité libre ou éloignée de chaque membrane est avantageusement associée à un poids ou à une masse pour améliorer l'effet de rappel. Ainsi, dès que le ventilateur est arrêté, les membranes souples obturent les ouvertures (96) de manière à empêcher le passage d'odeurs de la canalisation 48 via le boîtier (50) du ventilateur (49) et via les passages (47,11)
Les membranes sont en matière suffisamment souple pour se déformer sous l'effet d'un flux d'air.

La figure 7 montre un dispositif permettant l'aspiration d'air vicié de deux cuvettes (1) d'appareils sanitaires (SA). Ce dispositif comprend un ventilateur central ou un système d'extraction d'air central (100) relié par des conduites (101 , 102) au réservoir (9,9 bis) de chacun desdits appareils sanitaires. La conduite 101 est connectée au réservoir (9) par une ouverture que présente une paroi latérale du réservoir, cette ouverture (103) étant située à un niveau situé au dessus du niveau de trop-plein X-X'. Le réservoir 9 présente une ouverture (11) située au dessus du niveau de trop-plein et agencée pour qu'elle soit plus éloignée de l'ouverture (103) par rapport à la conduite de trop-plein (4). Ceci permet que l'air (A) entrant dans le réservoir (9) pousse vers l'ouverture (103) les odeurs (O) aspirées par la conduite de trop-plein (4).
La conduite (102) présente une portion s'étendant dans le réservoir (9bis), l'extrémité supérieure ouverte (104) de la conduite (102) étant située à un niveau supérieur au niveau de trop-plein X-X'. Le réservoir (9bis) présente une ouverture (11) située au dessus du niveau de trop-plein et agencée pour qu'elle soit plus éloignée de l'ouverture (104) par rapport à la conduite de trop-plein (4).
Les conduites (101, 102) sont avantageusement munies de clapet/valve ou autres systèmes anti-retour pour éviter qu'en cas de non fonctionnement du système d'extraction central que des odeurs ne passent de la conduite (101 ou 102) vers le réservoir (9 ou 9 bis).
Le système d'extraction central ventilateur chasse alors l'air aspiré et les odeurs dans une canalisation, en particulier dans une canalisation d'évacuation d'eau provenant d'appareils sanitaires.
Les réservoirs de chacun desdits appareils sanitaires présentent un orifice permettant une aspiration d'air du local, ledit orifice étant adapté pour assurer que le rapport volume d'air aspiré provenant de la cuvette/ volume d'air aspiré ne passant pas par la cuvette est compris entre 0,7 et 1 pour chacun des appareils sanitaires. Ceci permet une extraction d'air bien répartie dans les différentes toilettes cloisonnées entre elles.

Il est clair que de nombreuses modifications sont possibles. Le dispositif selon l'invention peut également se présenter sous la forme d'un kit comprenant un dispositif d'extraction relié à un conduit d'aspiration et à un conduit de refoulement, ledit dispositif comprenant en outre un moyen pour placer le dispositif d'extraction à un niveau supérieur au niveau de débordement de la cuvette de l'appareil sanitaire. Le conduit d'aspiration présente au voisinage de son extrémité libre un moyen pour attacher ladite extrémité par rapport à un orifice que présente le réservoir, ledit moyen contrôlant en outre le passage d'air du local vers le réservoir. Le conduit de refoulement présente à son extrémité libre un moyen apte à fixer de manière étanche ladite extrémité sur une conduite d'évacuation.

Le dispositif suivant l'invention peut être utilisé avec d'autres types d'appareils sanitaires que ceux représentés aux figures, tels que par exemple appareils sanitaires avec chasse murale, etc.

Pour vérifier la bonne extraction des odeurs d'un appareil sanitaire suivant l'invention ou d'un local contenant un appareil sanitaire suivant l'invention et/ou pour vérifier la bonne évacuation des odeurs par une conduite d'écoulement ou par une cheminée et/ou pour détecter des pertes ou fuites d'odeurs (en particulier sensiblement indétectable), on peut opérer de différente manière, telle que par exemple:
On libère ou forme un gaz (identifiable par une caractéristique, par exemple par sa couleur, son opacité, son odeur, etc. ou une combinaison de telles caractéristiques, par exemple sous forme d'une fumée de couleur blanche) dans le local comprenant un ou plusieurs appareils sanitaires et/ou dans la cuvette d'un ou de plusieurs appareils sanitaires et/ou dans le réservoir d'un ou d'appareils sanitaires. Cette libération de gaz est par exemple réalisée au moyen d'une pastille chimique introduite dans la cuvette ou dans le réservoir, où par réaction ou dégradation d'une enveloppe un gaz se forme ou est libéré. Cette libération ou formation de gaz peut également être réalisée au moyen d'un appareil soufflant ledit gaz via une conduite dans la cuvette et/ou dans le local et/ou dans le réservoir et/ou dans la conduite d'évacuation.
On étudie l'évacuation de ce gaz. Cette étude permet ainsi de déterminer si l'extraction d'air du local est suffisante et/ou si l'évacuation des gaz de la cuvette est correcte et/ou si l'évacuation des gaz du réservoir est correct et/ou s'il n'y a pas de perte d'odeur ou de gaz dans les conduites amenant le gaz vers le canal d'évacuation et/ou dans le canal d'évacuation.

## Revendications

1. Dispositif pour l'extraction d'air d'au moins un local et l'évacuation de l'air vicié contenu dans une cuvette, avantageusement associée à un trop-plein, d'un appareil sanitaire comprenant :
- une cuvette (1) présentant à sa partie inférieure un rétrécissement relié à une canalisation d'évacuation (8) via un siphon et au voisinage de son bord supérieur un rebord interne (2),
- un conduit (3) reliant un canal de distribution situé dans le rebord (2) à un réservoir (9) de chasse d'eau pourvu d'un tuyau fixe ou amovible ou mobile (4) formant un trop-plein positionné dans le prolongement du conduit, ledit conduit (3) permettant le passage d'eau dans la cuvette (1) via le canal de distribution,
ledit dispositif comprenant :
- un moyen d'aspiration ou d'extraction (13) présentant une entrée d'aspiration ou d'extraction adaptée pour aspirer ou extraire de l'air de la cuvette via le conduit (3), et éventuellement via le réservoir (9), et une sortie de refoulement reliée à un conduit de refoulement (7) communiquant avec la canalisation d'évacuation (8) éventuellement via une partie du siphon, ledit moyen d'aspiration ou d'extraction aspirant de l'air vicié par le conduit (3) et avantageusement via le canal de distribution, en particulier via le tuyau de trop-plein (4) du réservoir (9), et
- une valve anti-retour (6) empêchant toute remontée d'odeurs de la canalisation d'évacuation vers le réservoir, ladite valve étant avantageusement une valve non actionnée électriquement,
dans lequel le moyen d'aspiration ou d'extraction (13) est un moyen assurant une aspiration ou extraction minimale moyenne d'au moins 15 m³ d'air par heure, avantageusement d'au moins 20m³ d'air par heure, de préférence d'au moins 25 m³ d'air par heure, et
dans lequel le moyen d'aspiration ou d'extraction (13) est associé à un élément permettant l'aspiration ou l'extraction d'un premier volume d'air passant par le canal de distribution et d'un deuxième volume d'air du local dans lequel se trouve la cuvette via le réservoir, mais sans passer par le trop-plein ni par le canal de distribution, ledit élément étant adapté de manière à ce qu'en l'absence de passage d'eau dans la conduite (3,4), le rapport du premier volume d'air aspiré ou extrait par le canal de distribution au deuxième volume d'air aspiré ou extrait ne passant pas par le canal de distribution, ni par le trop plein est compris entre 0.1 et 5, de préférence entre 0,2 et 3, de préférence entre 0,5 et 2, le moyen d'aspiration ou d'extraction (13) étant un moyen assurant une aspiration ou extraction minimale moyenne de préférence comprise entre 25m³/heure et 100m³/heure.

2. Dispositif suivant la revendication 1, **caractérisé en ce que** le conduit de refoulement (7) a une section de passage d'au moins 1cm², avantageusement comprise entre 1,5 et 100cm², de préférence entre 3 et 60cm².

3. Dispositif suivant l'une des revendications 1 et 2, **caractérisé en ce que** le moyen d'aspiration ou d'extraction (13) assure une aspiration ou extraction minimale d'au moins 15 m³ par heure d'air présent dans le réservoir de chasse d'eau (9) et **en ce que** le réservoir (9) est associé audit élément, lequel comprend un ou plusieurs passages ou orifices (11) permettant l'admission d'air du local dans le réservoir à un niveau situé au-dessus du niveau de trop-plein (X,X').

4. Dispositif suivant la revendication 3, **caractérisé en ce que** le moyen d'aspiration ou d'extraction (13) est situé à un niveau au dessus du niveau de trop-plein (X,X') et/ou présente un passage d'aspiration ou d'extraction (103) d'air contenu dans le réservoir (9) situé à un niveau au dessus du niveau de trop-plein (X,X').

5. Dispositif suivant la revendication 3 ou 4, **caractérisé en ce que** le moyen d'aspiration ou d'extraction (13) est situé dans le réservoir (9) à un niveau au-dessus du trop-plein (X,X') et est associé à un passage (5) pour l'aspiration d'air du réservoir, ledit passage étant situé dans le réservoir à un niveau au-dessus du niveau de trop-plein.

6. Dispositif suivant l'une des revendications 3 à 5, **caractérisé en ce que** la valve anti-retour (6) non actionnée électriquement est interposée sur le parcours du conduit de refoulement (7) entre d'une part la sortie de refoulement et d'autre part la canalisation d'évacuation(8) ou sur un boîtier enveloppant le moyen d'aspiration ou d'extraction, en particulier un ventilateur, en amont du moyen d'aspiration ou d'extraction.

7. Dispositif selon la revendication 3 ou 4, **caractérisé en ce que** le moyen d'aspiration est disposé à l'extérieur du réservoir (9), l'entrée d'aspiration ou d'extraction étant en communication directe avec l'intérieur du réservoir par l'intermédiaire d'un trou ou passage pratiqué dans la paroi du réservoir, ledit trou ou passage étant situé à un niveau au-dessus du niveau de trop-plein du réservoir.

8. Dispositif selon la revendication 1, **caractérisé en ce que** le moyen d'aspiration ou d'extraction, qui est disposé partiellement à l'extérieur du réservoir, est encastré dans un évidement pratiqué dans sa paroi, l'entrée d'aspiration étant localisée à l'intérieur du réservoir, à un niveau au dessus du niveau de trop plein.

9. Dispositif selon l'une quelconque des revendications précédentes, **caractérisé en ce que** le moyen d'aspiration ou d'extraction comprend un ventilateur électrique (20), monté dans un boîtier (21) pourvu d'un premier orifice formant l'entrée d'aspiration ou d'extraction et d'un second orifice formant la sortie de refoulement.

10. Dispositif selon la revendication 9, **caractérisé en ce que** le ventilateur électrique aspirant est de type centrifuge et dont la puissance moteur est adaptée au type de WC afin d'assurer une aspiration minimale de 15m³ d'air par heure.

11. Dispositif selon la revendication 9 ou 10, **caractérisé en ce que** le boîtier (21) renfermant le ventilateur électrique comprend un ou des moyens atténuant partiellement le bruit occasionné par le ventilateur, lesdits moyens étant avantageusement adaptés pour assurer une nuisance sonore de moins de 60dB, avantageusement moins de 50dB, en particulier de moins de 40dB.

12. Dispositif selon l'une quelconque des revendications 9 à 11, **caractérisé en ce que** la valve anti-retour (6) située en amont du moyen d'aspiration ou d'extraction est située dans le boîtier (97) renfermant le ventilateur.

13. Dispositif suivant la revendication 12, **caractérisé en ce que** le boîtier comprend un orifice (96), avantageusement circulaire, coopérant avec au moins une membrane souple (98) pivotante, la membrane étant légèrement incliné afin de ramener la ramener par l'effet de la pesanteur ou gravité dans sa position initiale, la membrane étant avantageusement en matière suffisamment souple pour se déformer sous l'effet d'un simple flux d'air.

14. Dispositif selon l'une quelconque des revendications précédentes, **caractérisé en ce qu'**il comprend des moyens de mise en marche et d'arrêt du moyen d'aspiration ou d'extraction en relation directe avec l'appareil sanitaire et reliés d'une part à une source de courant électrique et d'autre part à la source d'aspiration.

15. Dispositif selon la revendication 14, **caractérisé en ce que** les moyens de mise en marche et d'arrêt du moyen d'aspiration ou d'extraction comprennent :
- un moyen assurant une fonction continue ou sensiblement continue du moyen d'aspiration ou d'extraction, et/ou
- un capteur de proximité et/ou
- un moyen assurant une temporisation ou un fonctionnement intermittent et/ou
- un interrupteur électrique du circuit d'éclairage du local et/ou
- une sécurité en cas de perte de tension ou de surchauffe.

16. Dispositif selon l'une quelconque des revendications précédentes, **caractérisé en ce que** le conduit de refoulement (7) est relié à la conduite des eaux usées (8).

17. Procédé pour visualiser les déperditions de mauvaises odeurs par l'injection de fumée dans la cuvette ou le réservoir d'un appareil sanitaire muni d'un dispositif suivant l'une quelconque des revendications précédentes ou dans un local contenant un tel appareil sanitaire.

18. Installation sanitaire munie d'un dispositif suivant l'une quelconque des revendications 1 à 16.

19. Procédé pour l'extraction d'air dans un local comprenant au moins un appareil sanitaire associé à un réservoir, dans lequel un même moyen d'aspiration ou d'extraction (ioo) aspire un premier volume d'air passant par un rebord d'au moins une cuvette (1) d'au moins un appareil sanitaire et, via le réservoir sans passer par le trop plein ni par le canal de distribution un deuxième volume d'air d'un local où se trouvent le ou les appareils sanitaires, ledit deuxième volume d'air ne passant pas par le rebord de la ou des cuvettes, le rapport du premier volume au deuxième volume étant compris entre 0.1 et 5, de préférence entre 0,2 et 3, de préférence entre 0,5 et 2, dans lequel le moyen d'aspiration ou d'extraction assure de manière continue ou intermittente un débit d'aspiration ou d'extraction moyen d'au moins 15 m³ d'air par heure, avantageusement d'au moins 20m³ d'air par heure, de préférence d'au moins 25 m³ d'air par heure.

## Claims

1. Device for extracting air from at least one room and drawing off polluted air contained in a bowl, advantageously associated with an overflow, of a sanitary apparatus comprising:
- a bowl (1) having in its lower portion a narrowing connected to a drainage pipe (8) via a siphon and an inner rim (2) in the vicinity of its top edge,
- a duct (3) connecting a distribution channel situated in the rim (2) to a flushing cistern (9) provided with a fixed or removable or movable tube (4) forming an overflow positioned in the extension of the duct, the said duct (3) allowing water to pass into the bowl (1) via the distribution channel,
the said device comprising:
- a suction or extraction means (13) having a suction or extraction inlet suitable for sucking or extracting air from the bowl via the duct (3), and where necessary via the cistern (9), and a discharge outlet connected to a drainage duct (7) communicating with the drainage pipe (8) where necessary via a siphon portion, the said suction or extraction means sucking polluted air through the duct (3) and advantageously via the distribution channel, in particular via the overflow tube (4) of the cistern (9), and
- an anti-return valve (6) preventing any return of odours from the drainage pipe to the cistern, the said valve advantageously being a valve that is not electrically actuated,
in which the suction or extraction means (13) is a means providing a minimum average suction or extraction of at least 15 m³ of air per hour, advantageously at least 20 m³ of air per hour, preferably at least 25 m³ of air per hour, and
in which the suction or extraction means (13) is associated with an element allowing the suction or extraction of a first volume of air passing through the distribution channel and of a second volume of air from the room in which the bowl is situated via the cistern, but without passing through the overflow or through the distribution channel, the said element being adapted so that, in the absence of water flowing in the duct (3, 4), the ratio of the first volume of air sucked or extracted through the distribution channel to the second volume of air sucked or extracted not passing through the distribution channel or through the overflow lies between 0.1 and 5, preferably between 0.2 and 3, preferably between 0.5 and 2, the suction or extraction means (13) being a means providing a minimum average suction or extraction preferably lying between 25 m³/hour and 100 m³ /hour.

2. Device according to Claim 1, **characterized in that** the drainage duct (7) has a passageway cross section of at least 1 cm², advantageously lying between 1.5 and 100 cm², preferably between 3 and 60 cm².

3. Device according to one of Claims 1 and 2, **characterized in that** the suction or extraction means (13) provides a minimum suction or extraction of at least 15 m³ per hour of air in the flushing cistern (9) and **in that** the cistern (9) is associated with the said element, which comprises one or more passageways or orifices (11) allowing the admission of air from the room into the cistern at a level situated above the overflow level (X, X').

4. Device according to Claim 3, **characterized in that** the suction or extraction means (13) is situated at a level above the overflow level (X, X') and/or has a passageway (103) for the suction or extraction of air contained in the cistern (9) situated at a level above the overflow level (X, X').

5. Device according to Claim 3 or 4, **characterized in that** the suction or extraction means (13) is situated in the cistern (9) at a level above the overflow (X, X') and is associated with a passageway (5) for the suction of air from the cistern, the said passageway being situated in the cistern at a level above the overflow level.

6. Device according to one of Claims 3 to 5, **characterized in that** the anti-return valve (6) that is not electrically actuated is interposed on the route of the drainage duct (7) between, on the one hand, the discharge outlet and, on the other hand, the drainage pipe (8) or on a casing enveloping the suction or extraction means, in particular a fan, upstream of the suction or extraction means.

7. Device according to Claim 3 or 4, **characterized in that** the suction means is placed outside the cistern (9), the suction or extraction inlet being in direct communication with the inside of the cistern via a hole or passageway made in the wall of the cistern, the said hole or passageway being situated at a level above the overflow level of the cistern.

8. Device according to Claim 1, **characterized in that** the suction or extraction means, that is placed partially outside the cistern, is built into a recess made in its wall, the suction inlet being located inside the cistern, at a level above the overflow level.

9. Device according to any one of the preceding claims, **characterized in that** the suction or extraction means comprises an electric fan (20) mounted in a casing (21) provided with a first orifice forming the suction or extraction inlet and a second orifice forming the discharge outlet.

10. Device according to Claim 9, **characterized in that** the electric suction fan is of the centrifugal type and its motor power is adapted to the type of WC in order to ensure a minimum suction of 15 m³ of air per hour.

11. Device according to Claim 9 or 10, **characterized in that** the casing (21) enclosing the electric fan comprises one or more means partially attenuating the noise caused by the fan, the said means advantageously being suitable for ensuring a noise nuisance of less than 60 dB, advantageously less than 50 dB, in particular less than 40 dB.

12. Device according to any one of Claims 9 to 11, **characterized in that** the anti-return valve (6) situated upstream of the suction or extraction means is situated in the casing (97) enclosing the fan.

13. Device according to Claim 12, **characterized in that** the casing comprises an orifice (96), advantageously circular, interacting with at least one pivoting flexible membrane (98), the membrane being slightly inclined in order to return it via the effect of weight or gravity to its initial position, the membrane advantageously being made of a sufficiently flexible material to deform under the effect of a simple flow of air.

14. Device according to any one of the preceding claims, **characterized in that** it comprises means for starting and stopping the suction or extraction means in direct relation with the sanitary apparatus and connected, on the one hand, to an electric current source and, on the other hand, to the suction source.

15. Device according to Claim 14, **characterized in that** the means for starting and stopping the suction or extraction means comprise:
- a means performing a continuous or substantially continuous function of the suction or extraction means and/or
- a proximity sensor and/or
- a means providing a time-lag or an intermittent operation and/or
- an electric switch of the room lighting circuit and/or
- a safety device in case of loss of power or of overheating.

16. Device according to any one of the preceding claims, **characterized in that** the discharge duct (7) is connected to the waste water duct (8).

17. Method for viewing the losses of bad odours by the injection of smoke into the bowl or the cistern of a sanitary apparatus furnished with a device according to any one of the preceding claims or in a room containing such a sanitary apparatus.

18. Sanitary installation furnished with a device according to any one of Claims 1 to 16.

19. Method for extracting air from a room comprising at least one sanitary apparatus associated with a cistern, in which one and the same suction or extraction means (100) sucks a first volume of air passing through a rim of at least one bowl (1) of at least one sanitary apparatus and, via the cistern without passing through the overflow or through the distribution channel, a second volume of air from a room containing the item or items of sanitary apparatus, the said second volume of air not passing through the rim of the bowl or bowls, the ratio of the first volume to the second volume lying between 0.1 and 5, preferably between 0.2 and 3, preferably between 0.5 and 2, in which the suction or extraction means continuously or intermittently provides an average suction or extraction flow of at least 15 m³ of air per hour, advantageously at least 20 m³ of air per hour, preferably at least 25 m³ of air per hour.

## Patentansprüche

1. Vorrichtung zum Abziehen von Luft aus mindestens einem Raum und zum Abführen von verbrauchter Luft, die in einem vorteilhafterweise mit einem Überlauf kombinierten Becken eines Sanitärgeräts enthalten ist, umfassend:
- ein Becken (1), das in seinem unteren Teil eine Verengung, die mit einer Abflussleitung (8) über einen Siphon verbunden ist, und in Nähe seines oberen Randes eine Innenrandleiste (2) aufweist,
- eine Leitung (3), die einen in der Randleiste (2) gelegenen Verteilungskanal mit einem Wasserspülungsbehälter (9) verbindet, der mit einem feststehenden oder abnehmbaren oder beweglichen einen Überlauf bildenden Rohr (4) versehen ist, das in der Verlängerung der Leitung positioniert ist, wobei diese Leitung (3) den Durchgang von Wasser in das Becken (1) über den Verteilungskanal gestattet,
wobei diese Vorrichtung umfasst:
- ein Absaug- oder Abzugsmittel (13), das einen Absaug- oder Abzugseintritt, der dafür ausgelegt ist, Luft aus dem Becken über die Leitung (3) und gegebenenfalls über den Behälter (9) abzusaugen oder abzuziehen, und einen Förderaustritt aufweist, der mit einer Förderleitung (7) verbunden ist, die mit der Abflussleitung (8) gegebenenfalls über einen Teil des Siphons verbunden ist, wobei dieses Absaug- oder Abzugsmittel verbrauchte Luft über die Leitung (3) und vorteilhafterweise über die Verteilungsleitung, insbesondere über das Überlaufrohr (4) des Behälters (9) absaugt, und
- ein Rückschlagventil (6), das jedes Aufsteigen von Gerüchen von der Abflussleitung zum Behälter verhindert, wobei dieses Ventil vorzugsweise ein nicht elektrisch betätigtes Ventil ist, bei der das Absaug- oder Abzugsmittel (13) ein Mittel ist, das eine mittlere Mindestabsaugung oder -abziehung von mindestens 15 m³ Luft pro Stunde, vorteilhafterweise von mindestens 20 m³ Luft pro Stunde, vorzugsweise von mindestens 25 m³ Luft pro Stunde, gewährleistet, und bei der das Absaug- oder Abzugsmittel (13) mit einem Element kombiniert ist, das die Absaugung oder den Abzug eines ersten, den Verteilungskanal passierenden Luftvolumens gestattet sowie eines zweiten Luftvolumens aus dem Raum, in dem sich das Becken befindet, über den Behälter, aber ohne den Überlauf oder den Verteilungskanal zu passieren, wobei dieses Element so ausgelegt ist, dass bei Fehlen eines Wasserdurchgangs in der Leitung (3, 4) das Verhältnis des ersten Luftvolumens, das durch den Verteilungskanal abgesaugt oder abgezogen wird, zum zweiten abgesaugten oder abgezogenen Luftvolumen, das weder den Verteilungskanal noch den Überlauf passiert, zwischen 0,1 und 5, vorzugsweise zwischen 0,2 und 3, vorzugsweise zwischen 0,5 und 2 beträgt, wobei das Absaug- oder Abzugsmittel (13) ein Mittel ist, das eine mittlere Mindestabsaugung oder -abziehung vorzugsweise zwischen 25 m³/Stunde und 100 m³/Stunde gewährleistet.

2. Vorrichtung nach Anspruch 1, **dadurch gekennzeichnet, dass** die Förderleitung (7) einen Durchgangsquerschnitt von mindestens 1 cm², vorteilhafterweise zwischen 1,5 und 100 cm², vorzugsweise zwischen 3 und 60 cm² besitzt.

3. Vorrichtung nach einem der Ansprüche 1 und 2, **dadurch gekennzeichnet, dass** das Absaug- oder Abzugsmittel (13) eine Mindestabsaugung oder -abziehung von mindestens 15 m³/Stunde Luft, die in dem Wasserabzugsbehälter (9) vorhanden ist, gewährleistet und dass der Behälter (9) mit diesem Element kombiniert ist, das einen oder mehrere Durchgänge oder Öffnungen (11) umfasst, die den Zutritt von Luft des Raums in den Behälter in einem über dem Überlaufniveau (X, X') gelegenen Niveau gestattet.

4. Vorrichtung nach Anspruch 3, **dadurch gekennzeichnet, dass** das Absaug- oder Abzugsmittel (13) in einem Niveau über dem Überlaufniveau (X, X') gelegen ist und/oder einen Absaug- oder Abzugsdurchgang (103) für im Behälter (9) enthaltene Luft aufweist, der in einem Niveau über dem Überlaufniveau (X, X') gelegen ist.

5. Vorrichtung nach Anspruch 3 oder 4, **dadurch gekennzeichnet, dass** das Absaug- oder Abzugsmittel (13) in dem Behälter (9) in einem Niveau über dem Überlauf (X, X') gelegen ist und mit einem Durchgang (5) für die Absaugung von Luft aus dem Behälter kombiniert ist, wobei dieser Durchgang in dem Behälter in einem Niveau über dem Überlaufniveau gelegen ist.

6. Vorrichtung nach einem der Ansprüche 3 bis 5, **dadurch gekennzeichnet, dass** das nicht elektrisch betätigte Rückschlagventil (6) auf dem Weg der Förderleitung (7) zwischen einerseits dem Förderaustritt und andererseits der Abflussleitung (8) oder auf einem das Absaug- oder Abzugsmittel, insbesondere einen Ventilator, umhüllenden Gehäuse stromauf des Absaug- oder Abzugsmittels eingesetzt ist.

7. Vorrichtung nach Anspruch 3 oder 4, **dadurch gekennzeichnet, dass** das Absaugmittel außerhalb des Behälters (9) angeordnet ist, wobei der Absaug- oder Abzugseintritt mit dem Inneren des Behälters über ein Loch oder einen Durchgang in direkter Verbindung ist, das bzw. der in der Wand des Behälters vorgesehen ist, wobei dieses Loch oder dieser Durchgang in einem Niveau über dem Überlaufniveau des Behälters gelegen ist.

8. Vorrichtung nach Anspruch 1, **dadurch gekennzeichnet, dass** das Absaug- oder Abzugsmittel, das teilweise außerhalb des Behälters angeordnet ist, in eine in seiner Wand vorgesehene Aussparung eingelassen ist, wobei der Absaugeintritt im Inneren des Behälters in einem Niveau über dem Überlaufniveau lokalisiert ist.

9. Vorrichtung nach einem der vorhergehenden Ansprüche, **dadurch gekennzeichnet, dass** das Absaug- oder Abzugsmittel einen elektrischen Lüfter (20) umfasst, der in einem Gehäuse (21) montiert ist, das mit einer ersten, den Absaug- oder Abzugseintritt bildenden Öffnung und einer zweiten, den Förderaustritt bildenden Öffnung versehen ist.

10. Vorrichtung nach Anspruch 9, **dadurch gekennzeichnet, dass** der elektrische Sauglüfter vom Typ Zentrifuge ist, dessen Motorleistung an den WC-Typ angepasst ist, um eine Mindestabsaugung von 15 m³ Luft pro Stunde zu gewährleisten.

11. Vorrichtung nach Anspruch 9 oder 10, **dadurch gekennzeichnet, dass** das den elektrischen Lüfter enthaltende Gehäuse (21) ein oder mehrere Mittel umfasst, die das durch den Lüfter erzeugte Geräusch teilweise dämpfen, wobei diese Mittel vorteilhafterweise ausgelegt sind, um eine Geräuschbelästigung von weniger als 60 dB, vorteilhafterweise weniger als 50 dB, insbesondere weniger als 40 dB zu gewährleisten.

12. Vorrichtung nach einem der Ansprüche 9 bis 11, **dadurch gekennzeichnet, dass** das stromauf des Absaug- oder Abzugsmittels gelegene Rückschlagventil (6) in dem den Lüfter enthaltenden Gehäuse (97) gelegen ist.

13. Vorrichtung nach Anspruch 12, **dadurch gekennzeichnet, dass** das Gehäuse eine vorteilhafterweise kreisförmige Öffnung (96) umfasst, die mit mindestens einer verschwenkbaren biegsamen Membran (98) zusammenwirkt, wobei die Membran leicht geneigt ist, um sie durch Wirkung der Schwerkraft in ihre Anfangsstellung zurückzubringen, wobei die Membran vorteilhafterweise aus einem ausreichend biegsamen Material besteht, um sich unter der Wirkung eines einfachen Luftstroms zu verformen.

14. Vorrichtung nach einem der vorhergehenden Ansprüche, **dadurch gekennzeichnet, dass** sie Mittel zum Einschalten und Ausschalten des Absaug- oder Abzugsmittels umfasst, die in direktem Zusammenhang mit dem Sanitärgerät stehen und die einerseits mit einer elektrischen Stromquelle und andererseits mit der Absaugquelle verbunden sind.

15. Vorrichtung nach Anspruch 14, **dadurch gekennzeichnet, dass** die Mittel zum Einschalten und Abschalten des Absaug- oder Abzugsmittels umfassen:
- ein Mittel, das eine kontinuierliche oder im Wesentlichen kontinuierliche Funktion des Absaug- oder Abzugsmittels gewährleistet und/oder
- einen Näherungsfühler, und/oder
- ein eine Verzögerung oder einen intermittierenden Betrieb gewährleistendes Mittel und/oder
- einen elektrischen Unterbrecher des Beleuchtungskreises des Raums und/oder
- eine Sicherung im Fall des Spannungsverlusts oder der Überhitzung.

16. Vorrichtung nach einem der vorhergehenden Ansprüche, **dadurch gekennzeichnet, dass** die Förderleitung (7) mit der Abwasserleitung (8) verbunden ist.

17. Verfahren zur Visualisierung der Verluste von schlechten Gerüchen durch Einleiten von Rauch in das Becken oder den Behälter eines Sanitärgeräts, das mit einer Vorrichtung nach einem der vorhergehenden Ansprüche versehen ist, oder in einen ein solches Sanitärgerät enthaltenden Raum.

18. Sanitäranlage, die mit einer Vorrichtung nach einem der Ansprüche 1 bis 16 versehen ist.

19. Verfahren zum Abziehen von Luft in einem Raum, der mindestens ein mit einem Becken kombiniertes Sanitärgerät umfasst, bei dem dasselbe Absaug- oder Extraktionsmittel (100) ein erstes Luftvolumen, das eine Randleiste mindestens eines Beckens (1) mindestens eines Sanitärgeräts passiert, und, über den Behälter, ohne den Überlauf oder den Verteilungskanal zu passieren, ein zweites Luftvolumen aus einem Raum, in dem sich das oder die Sanitärgeräte befinden, ansaugt, wobei das zweite Luftvolumen nicht die Randleiste des oder der Becken passiert, wobei das Verhältnis des ersten Volumens zum zweiten Volumen zwischen 0,1 und 5, vorzugsweise zwischen 0,2 und 3, vorzugsweise zwischen 0,5 und 2 beträgt, bei dem das Absaug- oder Abzugsmittel kontinuierlich oder intermittierend einen mittleren Absaug- oder Abzugsdurchsatz von mindestens 15 m³ Luft pro Stunde, vorteilhafterweise von mindestens 20 m³ Luft pro Stunde, vorzugsweise von mindestens 25 m³ Luft pro Stunde gewährleistet.
